# EUROPÄISCHE PATENTSCHRIFT

(11) **EP 1 524 931 B1**
(45) Veröffentlichungstag und Bekanntmachung des Hinweises auf die Patenterteilung: **14.03.2007**
(21) Anmeldenummer: 03763604.0
(22) Anmeldetag: 10.07.2003
(51) Int. Cl.: A47G 23/03, A47G 23/06

(54) **UNTERSATZ**
SUPPORT
SUPPORT

(30) Priorität: 10.07.2002 DE 10231077; 03.09.2002 DE 10241130; 11.11.2002 DE 10252672
(43) Veröffentlichungstag der Anmeldung: 27.04.2005
(73) Patentinhaber: Dorn, Oliver, 50171 Kerpen (DE); Bohlen, Pierre, 50171 Kerpen (DE); Bauer, Dirk, 50171 Kerpen (DE); Jumpertz, Klaus, 50171 Kerpen (DE)
(72) Erfinder: DORN, Oliver, 50171 Kerpen (DE)
(74) Vertreter: Reuther, Martin
(86) Internationale Anmeldenummer: PCT/DE2003/002320
(87) Internationale Veröffentlichungsnummer: WO 2004/006735

(56) Entgegenhaltungen:
- DE-U- 29 506 937
- FR-A- 2 796 826
- US-A- 2 114 460
- US-A- 3 097 797
- US-A- 4 254 452
- US-A- 4 446 508
- US-A- 5 430 628
- US-A- 5 711 595

## Beschreibung

Die Erfindung betrifft einen Untersatz.

Beispielsweise in der Gastronomielokalen oder bei jedweden Feierlichkeiten werden gerne Untersetzer verwendet, um Gefäße darauf abzustellen. Diese Gefäße seien insbesondere als Trinkgläser jedweder Art zu verstehen.

Gerade bei Dunkelheit kann ein optisch sehr gefälliger Effekt dadurch erreicht werden, dass die Flüssigkeit im Gefäß beleuchtet ist. Auch lässt sich hierdurch ein solches Gefäß leichter bei Dunkelheit erkennen.

Im Lichte dessen schlägt die DE 299 19 755 U1 einen Untersetzer für ein Trinkgefäß vor, welcher ein Leuchtmittel aufweist. So wird ein beleuchteter Untersetzer beziehungsweise ein beleuchtetes Trinkglas geschaffen. Die DE 299 18 185 U1 schlägt sogar vor, in eine Flasche oder ein Trinkglas ein Beleuchtungsmittel zu integrieren.

Nachteilhaft an den Vorschlägen im Stand der Technik ist, dass die Vorrichtungen leicht gestohlen werden können. In einem Gastronorniebetrieb oder bei einer Feierlichkeit lässt sich kein dermaßen genauer Überblick durch das Personal bewahren, dass eine solche Handlung mit großer Wahrscheinlichkeit entdeckt würde. Die Folgen mehrerer gestohlener Vorrichtungen sind insbesondere deshalb ärgerlich für den Betreiber der Gastronomie, weil die vorgeschlagenen Vorrichtungen im Preis vermutlich deutlich über herkömmlichen "Bierdeckeln" liegen.

In einem anderen Ansatz zeigt die US 4,446,508 einen Halter, bei welchem Trinkgläser auf einer absorbierenden Matte abgestellt werden. Am Halter ist eine Lichtquelle vorgesehen, die dafür sorgt, dass die Kanten des Halters leuchten.

Gegenüber diesem Halter ergibt sich die Aufgabe, eine sehr gute Ausleuchtung zu erreichen und gleichzeitig mit der - in einem Tablett zwangsweise nur begrenzt verfügbaren - Energie sparsamer umzugehen.

Beleuchtungen im Zusammenhang mit Trinkgläsern sind auch weiterhin bekannt. So zeigt die US 2,114,460 einen Trinkglashalter insbesondere zur Festinstallation in Automobilen. Am Halter ist eine Fläche für Werbung vorsehen, wobei diese Fläche von einer Unterseite dezent beleuchtet werden kann. Die US 4,254,452 schlägt einen Trinkglashalter vor, der in Automobilen wie insbesondere Wohnmobilen als loses Zubehörteil benutzt werden kann. Der Halter soll als Tablett verwendet werden und neben Trinkgläsern beispielsweise auch Aschenbecher aufnehmen. Um ein Verrutschen zu verhindern, ist ein Halter oberhalb des eigentlichen Tablett angebracht. Unter dem Halter sind Lichtquellen angeordnet, die eine indirekte Beleuchtung des Tabletts gewährleisten.

Der Erfindung liegt die Aufgabe zugrunde, den beschriebenen gewünschten Effekt in der Gastronomie den Kunden mit geringem Kostenaufwand bieten zu können und gleichzeitig den übermäßigen Diebstahl der Beleuchtungsuntersetzer zu verhindern.

Diese Aufgabe löst ein Untersatz nach dem Gegenstand des Hauptanspruchs.

Die erfinderische Erkenntnis liegt insbesondere darin, dass es Untersetzer in der Gastronomie auch zum Abstellen mehrerer Gläser auf einmal gibt. Diese Untersetzer werden vom Personal nur selten aus der Hand gegeben. Vor allem handelt es sich hier um rechteckige wie runde Gläsertabletts bzw. -träger oder einen speziellen Halter für beispielsweise elf linear aufgereihte Gläser, in Lokalen im Rheinland als "ein Meter Bier" bezeichnet. Auch zahllose weitere Untersetzer bzw. Trageeinrichtungen für Gläser oder ähnliches kommen in Betracht. Insofern kehrt sich die Erfindung gerade von den aus dem Stand der Technik bekannten Lösungen ab, nach denen individuell je Glas eine kleine, tragbare Lichtquelle vorgesehen ist.

Selbst wenn das Personal diese Art von Untersetzern aus der Hand gibt und einem Gast oder einer Vielzahl von Gästen an einem Tisch anvertraut, so sind Untersetzer für eine Mehrzahl von Gläsern zwangsweise so groß und sperrig, dass ein unbefugtes Entwenden der Untersetzer erheblich erschwert wird. Daher kann ein großer und sperriger Untersetzer auch aufwendig und relativ teuer sein, beispielsweise durch Integration einer Lichtquelle.

Es sei erwähnt, dass der Begriff eines lichtleitfähigen Gefäßes weit verstanden werden soll. Vor allem sind zwar Trinkgläser angesprochen. Der Ausdruck soll aber auch Kunststoffgläser, nur teilweise aus Glas und/oder Kunststoff bestehende Gläser und andere Gefäße umfassen. Wesentlich ist, dass die Gefäße vom Untersatz gezielt, ungezielt, gebündelt und/oder ungebündelt ausgekoppeltes Licht einkoppeln und so gelenkt oder gestreut wieder abstrahlen können, dass es von einer Person bei einer üblichen Verwendung des Gefäßes, insbesondere von der Seite, sichtbar austritt. So kann beispielsweise eine Mehrzahl herkömmlicher Kölschgläser auf einem erfindungsgemäßen Untersatz zum Leuchten gebracht werden. Der Untersatz ist beispielsweise aus einem Kunstharz oder einer festen Kunststoffart hergestellt und beinhaltet eine Schaltung mit einer elektrischen Lichtquelle. Somit kann die Elektronik vollkommen nach außen isoliert sein. Der Untersatz sollte ebenso wie die Gefäße zumindest an einem Teil der Oberfläche transluzent sein, um Licht auskoppeln beziehungsweise einkoppeln zu können.

Werden Kölschgläser beispielsweise mit Bier oder aber auch ein Cocktailglas oder Longdrinkglas mit einem beliebigen Getränk gefüllt und auf den erfundenen Untersatz abgestellt, leuchten diese, beispielsweise mit einem hellen Farbton oder schlicht hellweiß. Dadurch werden die unter anderem die Trinkreize des Konsumenten geweckt

Der erfindungsgemäße Untersatz kann sich dadurch auszeichnen, dass er einen oder vorzugsweise mehrere Schalter aufweist. Dabei kann ein einziger Schalter insbesondere manuell ein- und ausschaltbar sein. Der Schalter kann jedoch auch dadurch geschaltet werden, dass mindestens ein Gefäß auf dem Untersatz abgestellt ist. Bei einem "Meter Bier" kann der Schalter insbesondere dadurch geschaltet werden, dass eine bestimmte Anzahl von Gläsern, beispielsweise eines, alle elf oder eine beliebige vorgebbare Anzahl dazwischen, auf dem Untersatz steht. Dies kann beispielsweise durch eine Reihenschaltung von Schaltkontakten oder durch das Gesamtgewicht der Gefäße ermittelt werden. Einen sehr auffallenden Effekt erreicht die Erfindung auch dann, wenn an einem Tragegriff des Untersatzes, beispielsweise eines "Meter Bier"-Tabletts, ein zentraler Schalter vorgesehen ist, sodass beim Tragen des Untersatzes das Licht automatisch eingeschaltet wird. Insbesondere ein Schalter am Tragegriff kann parallel zu weiteren Schaltern geschaltet sein.

Beispielweise können auch mehrere Schalter so angeordnet sein, dass Gefäße einzeln durch ihr Vorhandensein beziehungsweise Nichtvorhandensein auf bestimmten Gefäßstellflächen Schalter schalten. In diesem Fall können insbesondere den Gefäßstellflächen zugeordnete Lichtkoppelflächen zum Einkoppeln von einer Lichtquelle emittierten Lichts in die auf den jeweils zugeordneten Gefäßstellflächen abgestellten Gefäßen vorhanden sein. Wird nun der Konsument ein Glas anheben, um einen Schluck zu trinken, kann die Lichtquelle, beispielsweise eine Leistungsleuchtdiode, wieder ausgeschaltet oder zumindest so gelenkt werden, dass zumindest im Wesentlichen kein Licht an der Gcfäßstellfläche, insbesondere an der Lichtkoppelfläche, austritt. Nach dem Trinken wird das Glas wieder abgestellt und leuchtet wieder, bis das Glas leer ist; dann kann es beispielsweise automatisch aufhören zu leuchten, wenn der Schalter gewichtsabhängig schaltet und seine Empfindlichkeit auf das Gewicht eines zugehörigen Glases abgestimmt ist. Auch dieses lässt sich insbesondere beim dem "Meter Bier" sehr gut verwirklichen, denn hier sind Form, Gewicht und Anzahl der Gläser genau vorgegeben.

Es ist von Vorteil, wenn der Untersatz Mittel zur Erzeugung eines senkrecht zu einer Haupterstreckungsrichtung oder einer Hauptebene gerichteten Lichtstrahls aufweist. Eine Haupterstreckungsrichtung weist insbesondere der spezielle Träger für den "Meter Bier" auf. Andere, im Wesentlichen flächige Tabletts haben eine bei Benutzungsausrichtung des Tabletts horizontal liegende Hauptebene. Die Gefäße sind oft symmetrisch mit Positionierung ihrer Symmetrieachse senkrecht zu der Haupterstreckungsrichtung beziehungsweise zu der Hauptebene, wenn sie auf dem Untersatz stehen. Durch die vorgeschlagenen Lichtlenk- oder -richtmittel kann das Licht möglichst symmetrisch in die Gefäße eingekoppelt werden.

Ein erfindungsgemäßer Untersatz sieht besonders gefällig aus und schützt die Lichtquelle besonders gut vor Beschädigung, wenn die Lichtquelle innerhalb des Untersatzes angeordnet ist.

Die Erfindung hat mehrere Gefaßstellflächen. Je mehr Gefäßstellflächen ein Untersatz hat, desto größer und sperriger ist der Untersatz. Durch die Größe wird zum einen Diebstahlsicherheit erreicht. Zum anderen kann aber auch mehr Raum für die Beleuchtungseinrichtung zur Verfügung gestellt werden. So können eine Lichtquelle mit einem Lichtverteiler, mehrere Lichtquellen mit Lichtverteilern oder eine oder mehrere Lichtquellen ohne Lichtverteiler relativ frei untergebracht werden. Insbesondere können in einem großen Untersatz, beispielsweise in einem Traggriff, ohne Weiteres auch große Batterien, Akkus oder andere Spannungs- oder Stromquellen vorgesehen sein, was bei kleinen, lediglich ein Glas tragenden Untersetzern kaum möglich ist. Auf diese Weise lassen sich die Kosten für eine Energiequelle in Grenzen halten, so dass der erfindungsgemäße Untersatz auch als Massenprodukt erschwinglich bleibt.

Sofern ein Lichtverteiler vorgesehen ist, wird vorgeschlagen, dass dieser das emittierte Licht einer Lichtquelle zu mehreren designierten Gefaßstellflächen verteilt und dort zum Einkoppeln in die Gefäße aus dem Untersatz auskoppelt. Hierdurch können sich mehrere Gefäße die Energie einer Lichtquelle teilen und so vorteilhaft ein Teil der benötigten Energie eingespart werden.

Je größer der Untersatz ist, desto sperriger wird er nicht nur; ebenso kann die Beleuchtung auch mit steigender Anzahl von Gefäßstellflächen tendenziell wirtschaftlicher vorgesehen werden.

Eine Gefäßstellfläche kann beispielsweise für ein Glas einen Durchmesser von etwa vier bis neun Zentimetern haben.

Unabhängig von der Anzahl der Gefäßstellflächen ist es von Vorteil, wenn der erfindungsgemäße Untersatz Mittel zum Halten der Gefäße gegen eine unbegrenzte Bewegung parallel zu der Haupterstreckungsrichtung beziehungsweise parallel zu der Hauptebene hat. Dies können insbesondere runde Fassungen sein. Solche Fassungen liegen bei dem "Meter Bier", wie auch bei vielen runden Tabletts vor, teilweise unten am Untersatz - an den Gefaßstellftächen - und teilweise in einer gewissen Höhe zur Stellfläche - beispielsweise in etwa fünf bis zehn Zentimetern Höhe, um ein eingestelltes Gefäß weit oben führen zu können. Infolge der Haltemittel ist die Position eines abzustellenden Gefäßes recht genau vorgegeben. Ein Schalter oder auch die Lichtkoppelfläche kann daher ohne große überschüssige mit dem Schalter verbundene oder beleuchtete Flächen auskommen und stattdessen auf die relativ genau vorbestimmte Position abgestimmt werden. Insbesondere kann auf diese Weise ohne weiteres eine gute Lichteinkoppelung in das jeweilige Glas bzw, in die jeweiligen Gläser gewährleistet werden. Somit lassen sich Kosten bei der Herstellung sparen.

Ein Nebeneffekt der Erfindung ist, dass ein Schriftzug vom Getränkehersteller angestrahlt werden kann bzw, erleuchtet wird. Hier ist also auch ein Werbeeffekt möglich. Dieses betrifft einerseits einen möglichen Schriftzug an dem Untersatz und andererseits einen Schriftzug an bzw. in dem jeweiligen Glas.

Die Erfindung beinhaltet also sämtliche Beleuchtungen von Getränken in Gläsern oder Kunststoffgläsern durch einen für eine Mehrzahl von Gläsern oder Kunststoffgläsem vorgesehenen Untersatz.

Im Vordergrund der Erfindung stehen die Werbeträger, wie z.B. die Hersteller von Longdrink-, Bier- oder Cocktailgetränken, die Schriftzüge, Logos etc. auf Gläser aufbringen. Nun gelingt es sogar, durch eine gezielte Beleuchtung der Getränke dem Konsumenten die Firmenlogos näher zu bringen, um den Verkauf von Getränken insbesondere in Bars, Diskotheken, VIP-Bereichen bzw. Veranstaltungen sämtlicher attraktiver zu machen. Darüber hinaus wirken Getränke, wenn sie in sich strahlen bzw. erleuchtet sind, attraktiver. Der Nebeneffekt, Werbeträger durch Leuchtmittel besser zur Geltung zu bringen, tritt auch auf bei einem Aufnahmegefäß für heiße Asche mit einer Lichtquelle. Vor allem sei hier an einen Tischaschenbecher gedacht.

Heiße Asche kann leicht zu Beschädigungen an Tischen etc. oder sogar zu Verletzungen durch Verbrennung fuhren. Daher ist es besonders wichtig, heiße Asche restlos in hierfür vorgesehene, gegen Glut resistente Aufnahmegefäße entsorgen zu können. Beispielsweise muss die Asche von Zigaretten, Zigarren und ähnlichen Rauchmitteln vollständig in Aschenbecher abklopfbar sein. Wenn die Asche auch nur teilweise neben den Aschenbecher gelangt, kann dies leicht zu den beschriebenen Beschädigungen oder Verletzungen führen. Deshalb ist es besonders für ein Aufnahmegefäß für heiße Asche vorteilhaft, wenn dieses zumindest eine beleuchtete Teilfläche hat.

Dies kann vorzugsweise dadurch gewährleistet werden, dass an die Lichtquelle ein Lichtleitkörper angekoppelt ist. Der Lichtleitkörper kann insbesondere ein umlaufender, Diffuslicht abstrahlender Leitkörper sein, welcher die eigentliche Sammelfläche für die heiße Aschen umgibt.

Die Erfindung wird nachfolgend anhand von Ausführungsbeispielen unter Bezugnahme auf die Zeichnung weiter erläutert. Dabei können gleiche Bezugsziffern in verschiedenen Figuren identische Elemente darstellen. In der Zeichnung zeigen
- Figur 1: in einer schematischen perspektivischen Ansicht ein Glas auf einer Gefaßstellfläche, welche Teil eines Tabletts ist, und
- Figur 2: in einer schematischen perspektivischen Ansicht ein als "Meter Bier" oder "Getränkemeter" bezeichnetes Spezialtablett mit elf Gefäßabstelltlächen und einem zentralen Schalter an einem Tragegriff.

Die Gefäßstellfläche 1 in Figur 1 ist in ihrer Größe identisch mit einem Glasboden 2 des Glases 3, welches auf dem Tablett (nicht über die Grenzen der Gefäßstellfläche 1 hinaus dargestellt) steht. Realisiert durch eine eingeschmolzene Elektronikschaltung 4 wird die Stellfläche 1 erleuchtet, wenn ein Folientaster 5 belastet wird.

Die Schaltung 4 besteht außer dem Folientaster 5 lediglich aus einer Batterie 6, einer Leuchtdiode 7 und diese Bauelemente verbindenden Drähten (exemplarisch beziffert mit 8).

Während bei der Ausführungsform in Figur 1 der Folientaster 5 bei Druck auf einer Unterseite 9 des Tabletts geschaltet wird - beispielsweise wenn das Personal das Tablett zufällig gerade unter der Stellfläche 1 greift-, kann bei anderen Varianten ein Schalter insbesondere an einer Oberseite 10 des Tabletts, als ein Teil der Stellfläche 1 ausgeführt sein.

Das Licht der Leuchtdiode ist zentriert auf die Mitte des Glases, um eine gleichmäßige Beleuchtung des Getränks mit Hilfe eines separaten Aufsatzes zu erzielen. Hierzu ist eine Spielgelfolie mit im Tablett eingeschmolzen. Alternativ kann die LED 7 auch zentriert unter der Stellfläche 1 angeordnet sein.

Ein Getränketrägerkranz beispielsweise hat in bestimmten Abständen als Glaseinsetzvorrichtungen ausgebildete Stellflächen, in denen ein Glas oder mehrere Gläser Platz finden. An einem Boden des Getränkekranzes befindet sich in einem abgeschlossenen und zum Wechsel der Batterien öffnebaren Hohlraum eine eingebaute Elektronikschaltung, und Leuchtmittel befinden sich unter jeder Glaseinsetzvorrichtung, um eine zentrierte Beleuchtung zu erzielen. An einer Randgreiffläche in einer Greifmulde des Tablettbodens befindet sich ein zentraler Tastschalter, welcher bei Druck sämtliche Stellflächen beleuchtet. Gleichzeitig wird auch ein lichtleitender Tablettrandkörper beleuchtet, sodass dieser Diffuslicht abstrahlt.

Bei dem Getränkemeter 40 in Figur 2 findet das gleiche Prinzip wie bei dem Getränketrägerkranz Verwendung. Der Unterschied liegt jedoch darin, dass die Gläser nicht im Kreis zueinander stehen, sondern hintereinander angeordnet sind. An dem Tragegriff 41 ist der zentrale Schalter (nicht dargestellt) angebracht. Dieser kann ein Tastschalter sein, sodass der Getränkemeter 40 beim Tragen zum Tisch automatisch leuchtet. Alternativ und kumulativ kann der Schalter jedoch auch manuell umlegbar sein, sodass das Personal die Beleuchtung der Stellflächen (exemplarisch beziffert mit 42), beispielsweise mit Glühwendellampen, einzelnen LEDs oder einer zentralen LED beim Abstellen auf den Tisch eingeschaltet lassen kann. Mit dieser Variante kann insbesondere eine den Stellflächen entsprechende Anzahl von Einzeltastern (exemplarisch beziffert mit 43) vorgesehen sein, welche nur Stellflächen 42 leuchten lässt, auf denen ein gefülltes Glas steht. Hierzu muss die Schwellenschaltkraft der Taster 43 der geringfügig reduzierten Gewichtskraft eines gefüllten Glases der relevanten Art entsprechen. Die Gläser werden in runde Fassungen (exemplarisch beziffert mit 44) eingestellt, wodurch sich die Stellflächen 42 sehr genau bestimmen lassen. Eine Spannungsquelle 45 ist seitlich außerhalb des Getränkemeters 40 angebracht, da die Getränkemeter 40 traditionell aus Holz bestehen und somit kein zugänglicher Hohlraum zum Unterbringen der Spannungsquelle 45 zur Verfügung steht. Durch die seitliche Anordnung ist die Spannungsquelle 45 vor auslaufendem oder spritzendem Fluid aus den Gläsern weitestgehend geschützt.

Selbstverständlich ist es auch generell möglich, die Erfindung auf beliebige Abstellbereiche anzuwenden, auch wenn keine Glascinsetzvorrichtungen explizit vorgegeben sind. Insbesondere ist dies durch Anordnung vieler kleiner Bereiche mit jeweils eigenen Schaltern und eigenen Leuchtmitteln möglich, die vorzugsweise direkt aneinandergrenzen. Statt Schaltern können auch alle anderen Maßnahmen zur Anwendung kommen, mit denen eine Lichtquelle ein- bzw. ausgeschaltet werden kann. Insbesondere können dieses Sensoren, wie beispielsweise licht oderwärmeempfindliche Sensoren sein, welche auf die Anwesenheit eines Glases reagieren.

Die Schalter bzw. Sensoren können im Zusammenspiel mit einem Getränketrägerkranz bzw. -meter wie erläutert individuell für jede einzelne Glaseinsatzvorrichtung vorgesehen sein. Ebenso kann auch ein gemeinsamer Schalter genutzt werden.

Alternativ wäre es auch möglich, für diese Idee eine gemeinsame Lichtquelle zu nutzen, wenn die separaten Bereiche jeweils eigene Mittel zur Lichtlenkung aufweisen. Beispielhaft wäre dies an einer Thekenoberfläche oder auf einem üblichen Getränketablett einsetzbar.

Je nach Ausgestaltung der Lichtquellen bzw. der Sensorik können auch Mittel vorgesehen sein, die auf einer Fläche messen, wo ein Glas steht und dann genau in diesem Bereich für ein Einleuchten durch die Unterseite des Glases sorgen. Hierzu könnte beispielsweise eine ähnliche Technologie wie bei berührungssensitiven Flachbildschirmen zur Anwendung kommen.

Auch ist es möglich, die Lichtquelle durch externe Maßnahmen gezielt zu aktivieren. Beispielsweise könnte eine derartige Aktivierung durch Induktion erfolgen.

Zu der Beleuchtung von Aschenbechern dient im Wesentlichen das gleiche Prinzip wie bei den beleuchteten Untersätzen. Kern ist eine vorzugsweise eingeschmolzene Elektronik im Aschenbecher mit einem Leuchtmittel am Aschenbechexbodezt oder am Rand des Aschenbechers.

## Patentansprüche

1. Untersatz (40) für eine Mehrzahl von lichtleitfähigen Trinkgläsern, mit einer längserstreckten Kontur des Untersatzes mit linear aufgereihten Trinkglas-Stellflächen (42), mit einer Längserstreckung des Untersatzes von mindestens fünf oder mehr, insbesondere elf, Trinkglas-Stellflächen, mit runden Fassungen (44) zum Halten der Trinkgläser gegen eine unbegrenzte Bewegung parallel zu einer Haupterstreckungsrichtung des Untersatzes, wobei die Fassungen parallel zu den Trinkglas-Stellflächen beabstandet zu diesen angeordnet sind, und mit wenigstens einer Lichtquelle zum Einkoppeln von Licht in die lichtleitfähigen Trinkgläser durch Einleuchten durch die Unterseite der Trinkgläser.

2. Untersatz nach Anspruch 1, ***gekennzeichnet durch*** einen oder vorzugsweise mehrere Schalter.

3. Untersatz nach Anspruch 1 oder 2, ***gekennzeichnet durch*** Mittel zum Erzeugen eines senkrecht zu einer Haupterstreckungsrichtung oder einer Hauptebene gerichteten Lichtstrahls.

4. Untersatz nach einem der vorhergehenden Ansprüche, ***dadurch gekennzeichnet, dass*** mindestens ein Teil einer Oberfläche transluzent ist.

5. Untersatz nach einem der vorhergehenden Ansprüche, ***dadurch gekennzeichnet, dass*** die Lichtquelle innerhalb des Untersatzes angeordnet ist.

6. Untersatz nach einem der vorhergehenden Ansprüche, ***gekennzeichnet durch*** einen Lichtverteiler zum Verteilen von einer Lichtquelle emittierten Lichts zu mehreren Trinkglas-Stellflächen.

7. Untersatz nach Anspruch 6, ***dadurch gekennzeichnet, dass*** der Untersatz nur eine einzige Lichtquelle aufweist.

## Claims

1. Tray (40) for a plurality of light-conducting drinking glasses with a lengthy shape of the tray, which has linearly lined up apertures for drinking glasses (42) with a lengthy shape of the tray for at least five or more, more preferable eleven apertures for drinking glasses wherein the sockets for the drinking glasses have round shapes (44) in order to protect the drinking glasses against an unlimited movement parallel to the main direction of the tray wherein the sockets are lined up parallel to the apertures for drinking glasses and with at least one light source to provide the light-conducting drinking glasses with light originating from the lower side of the drinking glasses.

2. Tray according to claim 1 **characterized in that** one or preferably more switches are provided.

3. Tray according to claim 1 or 2 **characterized in that** a means to produce a lightbeam that is oriented vertically to a main direction or a main plane is provided.

4. Tray according to any one of the preceding claims **characterized in that** at least a portion of the surface is translucent.

5. Tray according to any one of the preceding claims **characterized in that** the light source is located inside the tray.

6. Tray according to any one of the preceding claims **characterized in that** a light distributor for the distribution of light originating from a light source of emitted light to a plurality of apertures for drinking glasses is provided.

7. Tray according to claim 6 **characterized in that** the tray is provided with only one light source.

## Revendications

1. Support (40) pour une pluralité de verres à boire susceptibles de guider la lumière, avec un contour allongé du support avec des emplacements pour verres à boire (40) rangés en alignement linéaire, avec une extension en longueur du support d'au moins cinq, voire plus, notamment onze emplacements pour verres, avec des logements ronds (44) pour maintenir les verres à boire contre un déplacement illimité à la parallèle d'une direction d'extension principale du support, les logements étant disposés à la parallèle des emplacements pour verres à boire, à distance de ces derniers, et avec au moins une source lumineuse pour injecter de la lumière dans les verres susceptibles de guider la lumière, par éclairage par la face inférieure des verres à boire.

2. Support selon la revendication 1, **caractérisé par** un ou de préférence par plusieurs interrupteurs.

3. Support selon la revendication 1 ou 2, **caractérisé par** des moyens pour la création d'un faisceau lumineux perpendiculaire à une direction d'extension principale ou à un plan principal.

4. Support selon l'une quelconque des revendications précédentes, **caractérisé en ce qu'**au moins une partie de la surface est translucide.

5. Support selon l'une quelconque des revendications précédentes, **caractérisé en ce que** la source lumineuse est placée à l'intérieur du support.

6. Support selon l'une quelconque des revendications précédentes, **caractérisé par** un diffuseur de lumière pour diffuser la lumière émise par une source lumineuse vers plusieurs emplacements pour verres à boire.

7. Support selon la revendication 6, **caractérisé en ce que** le support ne comporte qu'une seule source lumineuse.
